# EUROPÄISCHE PATENTSCHRIFT

(11) **EP 0 757 646 B1**
(45) Veröffentlichungstag und Bekanntmachung des Hinweises auf die Patenterteilung: **07.01.1999**
(21) Anmeldenummer: 95915805.6
(22) Anmeldetag: 20.04.1995
(51) Int. Cl.: B63B 35/79, B63H 9/06

(54) **SEGEL FÜR WINDANGETRIEBENE FAHRZEUGE**
SAIL FOR WIND-POWERED CONVEYANCES
VOILE POUR VEHICULES PROPULSES PAR LE VENT

(30) Priorität: 29.04.1994 DE 4415070
(43) Veröffentlichungstag der Anmeldung: 12.02.1997
(73) Patentinhaber: Neuhaus, Dietmar, 40591 Düsseldorf (DE)
(72) Erfinder: Neuhaus, Dietmar, 40591 Düsseldorf (DE)
(74) Vertreter: Hilleringmann, Jochen, Dipl.-Ing.
(86) Internationale Anmeldenummer: DE9500542
(87) Internationale Veröffentlichungsnummer: WO9529841

(56) Entgegenhaltungen:
- EP-A- 0 030 495
- DE-A- 4 229 443
- GB-A- 2 110 622
- US-A- 4 437 426

## Beschreibung

Die Erfindung betrifft ein Segel für windangetriebene Fahrzeuge insbesondere Surfbretter, gebildet aus wenigstens einer zwischen einer Vorderkante und einer Hinterkante ausgestreckten Gewebe- oder Folienbahn.

Die aerodynamische Wirksamkeit von einfachen Segeln, die nur aus aufgespannten Gewebe- oder Folienbahnen bestehen, kann durch eine Reihe von Maßnahmen verbessert werden.
Es ist bekannt, daß durch Segellatten, von denen zumindest einige sich von der Vorderkante bis zur Hinterkante des Segels erstrecken, das aerodynamische Profil eines Segels und insbesondere das eines Surfsegels stabilisiert werden kann. Aufgrund der Segellatten wird die Profiltiefe des Segels durch wechselnden Winddruck nur noch wenig verändert. Hierdurch erhöht sich seine Druckpunktstabilität.
Aus der OS DE 4229443 A1 ist ein Spaltsegel bekannt, in seiner Wirkung vergleichbar mit einem Spaltflügel aus dem Flugzeugbau. Das Spaltsegel besteht aus einem Vorsegel und einem Hauptsegel. Das Vorsegel ist in einem Winkelbereich um die Vorderkante des Segels schwenkbar, so daß zwischen der Hinterkante des Vorsegels und der Vorderkante des Hauptsegels ein Spalt entsteht. Der Winkelbereich wird vorgegeben durch Abspannungen, die das Vorsegel umfassen und am Hauptsegel befestigt sind.

Die im Patentanspruch 1 angegebene Erfindung macht sich zur Aufgabe, in einem neuartigen Segel, die Merkmale eines Segels mit Segellatten, mit den Merkmalen eines Spaltsegels geeignet zu verbinden, so daß ein aerodynamisch vorteilhaftes Segel entsteht.

Die Aufgabe wird erfindungsgemäß dadurch gelöst, daß das neuartige Segel als Spaltsegel gemäß OS DE 4229443 A1 ausgeführt ist, bestehend aus Vorsegel und Hauptsegel, mit einem aus Vorsegelsegmenten aufgebauten Vorsegel, und Segellatten, die entlang der Trennungslücke zwischen den Segmenten des Vorsegels an die Vorderkante des Segels heranreichen.
Durch den erfindungsgemäßen Aufbau des Vorsegels aus Vorsegelsegmente, wobei jedes Vorsegelsegment die wesentlichen Merkmale des Vorsegels aus OS DE 4229443 A1 aufweist, wie Schwenkbarkeit um die Vorderkante des Segels und Eingrenzung des Schwenkbereichs des Vorsegels durch geeignete Mittel, kann das Vorsegel an den bis zur Vorderkante des Segels reichenden Segellatten vorbeischwenken.
Im Bereich der Vorderkante des Segels können die Vorsegelsegmente miteinander verbunden sein.
Vorteilhaft wird die Trennungslücke zwischen den Vorsegelelsegmenten durch ein Abspannband aus Gewebe oder Folie bedeckt. Das Abspannband ist in der Nähe der Vorderkante des Hauptsegels mit dem Hauptsegel verbunden, wird um die Vorderkante des Segels gelegt, zum Hauptsegel zurückgeführt und dort wieder befestigt. Die Breite des Abspannbandes ist geeignet gewählt, so daß das Abspannband Schwenkbewegungen der Vorsegelsegmente um die Vorderkante des Segels nicht behindert.

Besonders vorteilhaft, da aerodynamisch günstig, wird die Vorderkante des Segels in abgerundeter Form ausgeführt. Die Vorderkante des Segels kann, wie bei Surfsegeln üblich, ein Mast sein. In diesem Fall stützen sich vorteilhaft die zur Vorderkante des Segels führenden Segellatten am Mast ab.
Ein Ausführungsbeispiel der Erfindung in Form eines Surfsegels ist in Fig.1 und Fig.2 dargestellt. Das Surfsegel in Fig.1 besteht aus einem Vorsegel (1) und einem Hauptsegel (2). Das Vorsegel setzt sich aus 6 Vorsegelsegmente (3) zusammen. In einem der Vorsegelsegmente (3) ist die Öffnung (4) für den Gabelbaum eingearbeitet. Insgesamt 5 Abspannbänder (5) werden um den Mast (6) gelegt und sind am Hauptsegel (2) befestigt. Die Segellatten (7) reichen von der Vorderkante bis zur Hinterkante des Surfsegels.
In Fig.2 ist ein Teil der Vorderkante des Surfsegels dargestellt. Zwei Vorsegelsegmente (3) sind teilweise abgebildet. Die Trennungslücke zwischen den Vorsegelsegmenten (3) wird durch ein Abspannband (5) abgedeckt. Das Abspannband (5) ist um die Vorderkante des Segels, in diesem Fall einen Mast (6), gelegt, und am Hauptsegel (2) befestigt. Die Segellatte (7) stützt sich über einen Adapter (8) am Mast (6) ab. Die Abspannung (9) und der Abstandshalter (10) begrenzen den Schwenkbereich des Vorsegelsegments (3).

## Patentansprüche

1. Segel für windangetriebene Fahrzeuge insbesondere Surfbretter, gebildet aus mindestens einer zwischen einer Vorderkante und einer Hinterkante ausgestreckten Gewebe- oder Folienbahn, **dadurch gekennzeichnet**, daß das Segel als Spaltsegel ausgebildet ist, bestehend aus einem Vorsegel (1) und einem Hauptsegel (2) mit einem um die Vorderkante des Segels schwenkbaren, durch geeignete Mittel aber in seinem Schwenkbereich begrenzten, aus Vorsegelsegmenten (3) aufgebauten Vorsegel, mit Segellatten, (7) die, entlang der Trennungslücke zwischen den Segmenten des Vorsegels, an die Vorderkante des Segels heranreichen, und insbesondere mit geeigneten Mitteln (5) die die Trennungslücken zwischen den Vorsegelsegmenten bedecken.

2. Segel nach Anspruch 1. **dadurch gekennzeichnet**, daß mindestens eine Trennungslücke zwischen den Vorsegelsegmenten (3) durch ein Abspannband (5) aus Gewebe oder Folie bedeckt ist, welches vorteilhaft um die Vorderkante des Segels führt, dort befestigt sein kann, und mit beiden Enden am Hauptsegel (2) befestigt ist.

3. Segel nach Anspruch 1. oder 2. **dadurch gekennzeichnet**, daß die Vorderkante des Segels ein Mast (6) ist.

## Claims

1. A sail for wind-powered conveyances, particularly surfboards, formed of at least one fabric or sheet web extended between a leading edge and a trailing edge, **characterized in** that the sail is configured as a slotted sail, consisting of a headsail (1) and a mainsail (2), with a headsail assembled of headsail segments (3), which is pivotable about the leading edge of the sail, but restricted in its pivot range by suitable means, with battens (7) which, along the separation gap between the segments of the headsail, extend to the leading edge of the sail, and particularly cover the separation gaps between the headsail segments by suitable means (5).

2. The sail according to claim 1, **characterized in** that at least one separation gap between the headsail segments (3) is covered by a bracing band (5) of fabric or sheet material, which advantageously leads about the leading edge of the sail, can be mounted there, and is mounted to the mainsail (2)with both ends.

3. The sail according to claim 1 or 2, **characterized in** that the leading edge of the sail is a mast (6).

## Revendications

1. Voile pour véhicules propulsés par le vent, en particulier planches à voile, formée d'au moins une bande de tissu ou de feuille s'étendant entre un bord avant et un bord arrière, caractérisée par le fait que la voile est conçue sous forme de voile à fente, constituée d'une avant-voile (1) et d'une voile principale, avec une avant-voile pouvant pivoter autour du bord avant de la voile, mais limitée dans sa zone de pivotement par des moyens appropriés et constituée de segments d'avant-voile (3), avec des lattes de voile (7) qui, le long du jeu de séparation entre les segments de l'avant-voile, vont jusqu'au bord avant de la voile et en particulier avec des moyens appropriés (5) qui recouvrent les jeux de séparation entre les segments de l'avant-voile.

2. Voile selon la revendication 1, caractérisée par le fait qu'au moins un jeu de séparation entre les segments de l'avant-voile (3) est recouvert par une bande d'haubanage (5) en tissu ou en feuille, dont il est avantageux qu'elle passe autour du bord avant de la voile, puisse y être fixée et se fixe par les deux extrémités à la voile principale (2).

3. Voile selon la revendication 1 ou 2, caractérisée par le fait que le bord avant de la voile est un mât (6).
